# EUROPÄISCHE PATENTSCHRIFT

(11) **EP 2 319 695 B1**
(45) Veröffentlichungstag und Bekanntmachung des Hinweises auf die Patenterteilung: **02.01.2013**
(21) Anmeldenummer: 09013898.3
(22) Anmeldetag: 05.11.2009
(51) Int. Cl.: B41J 2/335, B41J 2/345

(54) **Druckkopf für einen Thermodrucker, Verfahren zur Herstellung eines Druckkopfes für einen Thermodrucker und Thermodrucker**
Print head for a thermal printer, method for manufacturing the print head for thermal printer and the thermal printer
Tête de pression pour une presse thermique, procédé de fabrication d'une tête d'impression pour une presse thermique et presse thermique

(43) Veröffentlichungstag der Anmeldung: 11.05.2011
(73) Patentinhaber: Carl Valentin GmbH, 78056 Villingen-Schwenningen (DE)
(72) Erfinder: Tisler, Erwin, 78056 VS-Schwenningen (DE); Hauser, Eberhard, 78056 VH-Weigheim (DE); Landowski, Ralph, 78665 Frittlingen (DE)
(74) Vertreter: Modrow, Stephanie

(56) Entgegenhaltungen:
- EP-A2- 0 873 869
- JP-A- 61 089 873
- US-A- 4 623 903
- US-A1- 2003 048 347
- US-A1- 2005 162 504

## Beschreibung

Die Erfindung betrifft einen Thermodrucker mit den Merkmalen des Oberbegriffs des Patentanspruchs 1 und ein Verfahren zur Herstellung eines Druckkopfes für einen Thermodrucker sowie einen Thermodrucker.

Der Begriff Thermodrucker im Sinne dieser Patentanmeldung umfasst Drucker, bei denen die gezielte lokale Erwärmung des Druckkopfes eine Farbänderung auf dem zu bedruckenden Druckmedium direkt oder indirekt herbeiführt. Drei Unterarten derartiger Drucker haben derzeit praktische Bedeutung: Thermodirektdrucker, Thermotransferdrucker und Thermosublimationsdrucker.

Bei Thermodirektdruckern findet ein spezielles, wärmeempfindliches Druckmedium Anwendung, das sich an einer Stelle, an der der Druckkopf lokal erwärmt wird, verfärbt. Thermodirektdrucker ermöglichen einen schnellen und kostengünstigen Druckprozess bei einem sehr einfachen Aufbau des Druckers; ihr Hauptnachteil liegt darin, dass das Druckmedium auf lange Sicht hin Licht- und Temperaturempfindlich ist, so dass es oft zu Alterungsprozessen im Druckmedium kommt, die dazu führen können, dass ein Ausdruck nach längerer Zeit, z.B. mehreren Jahren, nicht mehr lesbar ist.

Thermotransferdrucker zeichnen sich dadurch aus, dass mit ihnen eine sehr hohe Auflösung des Druckbildes erzielt werden kann und finden daher breite Verwendung.

Das Grundprinzip des Thermotransferdrucks besteht darin, dass zwischen dem zu bedruckenden Medium und dem Druckkopf eine spezielle, eine Farbschicht aufweisende Farbfolie, die Thermotransfer-Folie, geführt wird. Der Druckmechanismus des Druckkopfes erstreckt sich dabei üblicherweise über die gesamte Breite des zu bedruckenden Mediums; die Druckbreiten sind standardisiert. Der Druckkopf, genauer der Druckmechanismus des Druckkopfes, weist eine Vielzahl -typischerweise über 1000- von Heizelementen auf, die typischerweise mit punktförmigen Köpfen, den sogenannten "Dots" ausgeführt und linienförmig angeordnet sind. Die einzelnen Heizelemente werden von einer Ansteuerelektronik angesteuert, die die über den Drucker vom Computer empfangenen Druckdaten verarbeitet. Wird ein Heizelement angesteuert, so erhitzt sich sein Kopf, als Konsequenz davon schmilzt die Farbschicht und die Farbe wird auf das zu bedruckende Medium übertragen.

Die Ansteuerung der Heizelemente muss dabei schnell und mit hoher Präzision erfolgen. Grundsätzlich ist es wünschenswert, möglichst schnell zu drucken; realisierbar ist derzeit das Bedrucken von bis zu 1000mm Druckmedium pro Sekunde. Bei einer Druckqualität von 300 dpi (dots per inch) muss alle 0,085mm ein Farbpunkt gesetzt werden, was bedeutet, dass selbst bei Vernachlässigung der für den Vorschub des Druckmediums und der Farbtransferfolie der Schmelz- und Farbübertragungsprozess in weniger als einer Millisekunde abgeschlossen sein muss.

Thermosublimationsdrucker sind vom Grundprinzip her ähnlich zu Thermotransferdruckern. Im Gegensatz zum Thermotransferdruck werden beim Thermosublimationsdruck die auf der Trägerfolie aufgebrachten Farbstoffe durch Zuführen von Wärme direkt verdampft (sublimiert) werden.Das Farbstoffgas dringt dann in das zu bedruckenden Material ein oder schlägt sich darauf nieder. Die Menge der übertragenen Farbe ist dabei entscheidend von der durch das Heizelement zugeführte Energie abhängig, was es ermöglicht, mit sehr hohen Farbauflösungen zu arbeiten, gleichzeitig aber mit sich bringt, dass eine sehr exakte Ansteuerung des Druckkopfes notwendig ist.

Von kritischer Bedeutung für die erzielte Druckqualität bei allen vorstehend erwähnten Arten von Thermodruckern ist bei, dass auf den jeweiligen Thermodrucker genau abgestimmte Druckköpfe verwendet werden. Nur so kann sichergestellt werden, dass in der Zeit, bis die nächste Relativbewegung zwischen Druckmedium und Druckkopf bzw. Farbtransfer-Folie und Druckkopf erfolgt tatsächlich die Farbveränderung des Druckmediums (bei Thermodirektdruckern) bzw. das Schmelzen oder Verdampfen der Farbschicht (bei Thermotransfer oder Thermosublimationsdruckern) in optimierter Weise erfolgt, so dass ein befriedigendes und hochwertiges Druckergebnis erzielt wird.

Daher ist es üblich, Druckköpfe für Thermodrucker mit einer druckerspezifischen Codierung zu versehen, die vom jeweiligen Drucker abgefragt wird und dann, wenn die Abfrage ergibt, dass ein falscher Code vorliegt, zu einer Fehlermeldung führt. Die bisher bekannten Codiersysteme lassen sich im Wesentlichen in zwei Klassen unterteilen.

Einerseits finden mechanischen Codierungen in Form eines Lochbildes Anwendung. Diese sind aber leicht nachahmbar, da sie einfach visuell ausgewertet werden können.

Andererseits ist es bekannt, auf den Druckköpfen elektronische Codierungen anzubringen, bei denen in einem elektronischen Speichermodul, beispielsweise einem Flash-Memory oder einem EPROM, eine Kennnummer hinterlegt wird und das elektroinsche Speichermodul bei jedem Druckvorgang ausgelesen wird. Nachteilig bei dieser Vorgehensweise ist der relativ hohe Aufwand, der damit verbunden ist und zu erheblichen Kosten führt.

Aus der US 4,623,903 ist ein Druckkopf für einen Thermodrucker bekannt, der eine Vielzahl von Heizelementen aufweist, wobei der Druckkopf darüber hinaus Hilfsheizelemente aufweist, deren Eigenschaften hinsichtlich des elektrischen Widerstandes der Heizelemente abweichen, um thermische Diffusion in den Endbereichen des Druckkopfes zu verhindern und die Druckintensität zu vereinheitlichen.

Thermodrucker mit einer Geräteelektronik zur Ansteuerung eines Druckkopfes und einem von der Geräteelektronik ansteuerbaren Druckkopf mit einer Vielzahl von Heizelementen sind bspw. aus der US 2003/0048347 A1 und der US 2005/0162504 A1 bekannt.

Die Aufgabe, die durch die Erfindung gelöst wird, liegt in der Bereitstellung eines Thermodruckers mit einem auf sichere und zugleich kostengünstige Weise codierbaren Druckkopf.

Diese Aufgabe wird gelöst durch einen Thermodrucker mit den Merkmalen des Patentanspruchs 1 und ein Verfahren zur Herstellung eines Druckkopfes für einen solchen Thermodrucker mit den Merkmalen des Patentanspruchs 5. Vorteilhafte Ausgestaltungen der Erfindung sind den jeweiligen Unteransprüchen zu entnehmen.

Der an sich bekannte Druckkopf für einen erfindungsgemäßen Thermodrucker weist einen Druckbereich zum Bedrucken eines Druckmediums, eine Vielzahl von in mindestens einer Linie im Druckbereich angeordneten Heizelementen, eine Ansteuerelektronik, mit der die Heizelemente ansteuerbar sind und eine Anschluss-Steckverbindung auf. Dabei sind auch außerhalb des Druckbereiches ein oder mehrere weitere Heizelemente angeordnet sind, die ebenfalls von der Ansteuerelektronik ansteuerbar sind, wobei zumindest eines der weiteren Heizelemente einen elektrischen Widerstand aufweist, die von dem elektrischen Widerstand der im Druckbereich angeordneten Heizelemente abweicht.

Der Gedanke, der der Erfindung zu Grunde liegt, besteht also darin, außerhalb des Druckbereichs des Druckkopfes, der wegen der bei Thermodruckern üblichen Verwendung eines ortsfesten Druckkopfes und standardisierter Breiten des zu bedruckenden Druckmediums stets eindeutig festlegbar ist, weitere Heizelemente mit zugehöriger Ansteuerelektronik vorzusehen und die Kodierung dadurch zu erzielen, dass Eigenschaften, insbesondere der elektrische Widerstand, einer Auswahl dieser weiteren Heizelemente des Druckkopfes in einem Bearbeitungsschritt gezielt verändert werden.

Unter dem Druckbereich des Druckkopfes ist dabei der Bereich zu verstehen, in dem der Druckkopf seine bestimmungsgemäße Funktion ausüben kann, in dem also jede beliebige Kombination von Dots zur Farbveränderung auf dem Druckmedium genutzt werden kann. Explizit eingeschlossen im Erfindungsgedanken ist also die Möglichkeit, bei einem für eine gegebene Nutzbreite ausgelegten Druckkopf den ursprünglich vorgesehenen Druckbereich zu verringern, indem einige am Rand des ursprünglichen Druckbereichs angeordnete Heizelemente in einem weiteren Verarbeitungsschritt modifiziert werden.

In Anbetracht der Tatsache, dass z.B. für die Standard-Nutzbreite 104 mm typische Druckköpfe für Thermodrucker über 1000 Heizelemente, entsprechend einem Abstand der einzelnen durch die Heizelemente gebildeten Dots von 0,085mm bei 300 dpi, aufweisen, fällt das Vorsehen einiger zusätzlicher Heizelemente auf der Kostenseite ebensowenig ins Gewicht wie eine etwaige Reduzierung des Druckbereichs um einige wenige, beispielsweise 2, Dots;die durch die konkrete Auswahl oder Anordnung der veränderten Heizelemente gebildete, auch innerhalb eines Gerätetyps variierbare Kodierung ist jedoch nur mit hohem Aufwand zu ermitteln und daher sehr sicher.

Zum Erzielen guter Wärmeabfuhr ist es vorteilhaft, wenn der Druckkopf einen Aluminiumkörper aufweist.

Einen besonders kompakten und günstig herzustellenden Druckkopf erhält man, wenn die Ansteuerelektronik in eine Leiterplatte oder in ein Substrat, das von einer Leiterplatte angesteuert wird, integriert ist. Sofern in dieser Ausgestaltung auch ein Aluminiumkörper vorgesehen ist, wird eine besonders gute Wärmeabfuhr erzielt, wenn der Aluminiumkörper zumindest teilweise auf der Leiterplatte und/oder dem Substrat aufliegt. Um die Wärmeleitung nicht durch Zwischenschichten zu verschlechtern ist es besonders vorteilhaft, in diesem Fall den Aluminiumkörper an Befestigungspunkten mit der Leiterplatte zu verbinden.

Beim erfindungsgemäßen Verfahren zur Herstellung eines Druckkopfes für einen Thermodrucker, sind zumindest die Schritte des Bereitstellens eines Substrats mit einer Vielzahl von in Heizelementen, das mindestens eine Linie von Heizelementen aufweist, und einer An-steuerelektronik, mittels derer die Heizelemente ansteuerbar sind; des Festlegens eines Druckbereiches des Druckkopfes, in dem ein Druckmedium mit dem Druckkopf bedruckbar ist, wobei der Druckbereich so festgelegt wird, dass ein oder mehrere Heizelemente außerhalb des Druckbereichs liegen; und des Durchführens einer gezielten Änderung des elektrischen Widerstands eines oder mehrerer der außerhalb des Druckbereiches liegenden Heizelemente vorgesehen, wobei die Schritte in der oben angegebenen Reihenfolge durchlaufen werden.

Eine besonders gut mittels einer thermischen Behandlung zu ändernde Eigenschaft ist der Widerstand eines oder mehrerer der außerhalb des Druckbereichs liegenden Heizelemente. Dieser kann insbesondere durch eine gezielte Bestromung der Heizelemente erfolgen, die insbesondere mit einem besonders hohen Strom oder über eine besonders lange Zeit durchgeführt werden kann.

Eine vorteilhafte Möglichkeit, die Bestromung durchzuführen, liegt darin, dass die Bestromung während der thermischen Behandlung durch die Ansteuerelektronik gesteuert wird.

Der erfindungsgemäße Thermodrucker umfasst eine Geräteelektronik zur Ansteuerung eines Druckkopfes und einen von der Geräteelektronik ansteuerbaren Druckkopf mit einer Vielzahl von Heizelementen, wobei die Geräteelektronik eine Prüfschaltung zur Druckkopfverifizierung aufweist. Der Druckkopf weist ein oder mehrere Heizelemente auf, deren Eigenschaften hinsichtlich des elektrischen Widerstands der Heizelemente abweichen und die Prüfschaltung zur Druckkopfverifizierung ist zur Prüfung dieser Eigenschaft an zumindest einigen Heizelementen ausgelegt.

Mit Hilfe der Prüfschaltung kann also festgestellt werden, welche Heizelemente eine Abweichung des elektrischen Widerstands aufweisen. Dieses Ergebnis wird dann mit einem Soll-Ergebnis verglichen, das im Thermodrucker, vorzugsweise in einem Speicherelement, hinterlegt ist. Falls ein vom Soll-Ergebnis abweichendes Ergebnis durch die Prüfschaltung ermittelt wird, wird eine Fehlermeldung ausgegeben, die in einem Druckerdisplay oder auf einem Bildschirm eines den Drucker ansteuernden Gerätes, beispielsweise eines Computers oder einer computerisierten Kasse, ausgegeben wird. Die Fehlermeldung kann eine Warnmeldung sein, die durch Bestätigen temporär oder endgültig quittiert werden kann, sie kann aber auch jegliche weitere Benutzung des Druckers unterbinden.

Eine besonders einfach zu realisierende Prüfung wird ermöglicht, wenn die Prüfschaltung zur Druckkopfverifizierung zur Prüfung des elektrischen Widerstands zumindest einiger Heizelemente ausgelegt ist.

Besonders vorteilhaft ist es, wenn der Druckkopf einen Druckbereich aufweist, in dem einige der Heizelemente in mindestens einer Linie angeordnet sind, wobei ein oder mehrere weitere Heizelemente außerhalb des Druckbereichs angeordnet sind.

In einer besonders einfachen Ausführungsform ist die Prüfschaltung nur zur Prüfung von Heizelementen ausgelegt, die außerhalb des Druckbereichs angeordnet sind.

Eine aufwendigere Ausführungsform sieht vor, dass die Prüfschaltung zur Prüfung sämtlicher Heizelemente ausgelegt ist. Dies ermöglicht es, mittels der Prüfschaltung zur Überprüfung der Codierung zugleich eine Überprüfung der Funktionsfähigkeit des Druckkopfes vorzunehmen, da eine Abweichung von der Normeigenschaft, insbesondere des Widerstands, eines gegebenen Heizelementes zu einer Abweichung beim Farbübertrag führt.

Die Erfindung wird im Folgenden anhand von Zeichnungen näher erläutert. Es zeigen:
- Fig. 1a:: Eine vereinfachte Darstellung eines an sich bekannten Druckkopfes für einen Thermodrucker, schräg von unten gesehen
- Fig. 1b:: Eine Darstellung des zum in Figur 1a dargestellten Druckkopfes, schräg von oben gesehen,
- Fig.2:: Eine Blockdarstellung von Komponenten eines Thermodruckers

In allen Figuren werden identische Bezugszeichen für gleiche Bauelemente gleicher Ausführungsbeispiele verwendet.

Figur 1a zeigt eine vereinfachte Darstellung eines Druckkopfes 10 für einen Thermodrucker, schräg von unten gesehen bezüglich seiner typischen Einbaurichtung. Mit andren Worten blickt man in Figur 1a auf die Seite des Druckkopfes 10, die bei Betrieb des Thermodruckers dem zu bedruckenden Medium zugewandt ist. Man erkennt ein Substrat 11, an bzw. in dem eine Ansteuerelektronik 2 und eine Vielzahl von linienförmig ausgerichteten Heizelementen 1 angeordnet sind. Die Vereinfachung der Darstellung liegt darin, dass in einem realen Druckkopf eine sehr viel höhere Zahl von Heizelementen 1 vorgesehen ist, typischerweise mehr als 1000 Heizelemente 1 bei Druckköpfen, die für das Bedrucken eines Druckmediums auf einer Breite von 104 mm vorgesehen sind.

Das Substrat (11) ist an einer Leiterplatte (3) angeordnet, mittels derer das Substrat ansteuerbar ist.In der Perspektive der Figur 1a gesehen unterhalb der Leiterplatte 3 ist ein Aluminimumblock 5 in flächigem Kontakt mit der Unterseite der Leiterplatte 3 und des Substrats 11. Die Leiterplatte 3 wird von einer Anzahl von Kontaktstiften 7 durchsetzt, die über nicht dargestellte Leiterbahnen der Leiterplatte mit der Ansteuerelektronik 2 in Verbindung stehen. Die Kontaktstifte 7 führen zu einer Anschluss-Steckverbindung 6, die zum Anschluss des Druckkopfes an einen Thermodrucker dient.

Ferner sind in Figur 1a zwei gestrichelte Linien A, A' vorgesehen. Der Druckbereich (A-A')des Druckkopfes 10 liegt zwischen diesen beiden Linien. Außerhalb des Druckbereiches befinden sich -in diesem vereinfachten Beispiels zwei- weitere Heizelemente 8,9, die ebenfalls durch die Ansteuerelektronik 2 ansteuerbar sind. Während die Heizelemente 1 bei der Durchführung des Thermodrucks verwendet werden, dienen die weiteren Heizelemente 8,9 zur Codierung des Druckkopfes. Dabei wird die Abweichung einer Eigenschaft mindestens eines der weiteren Heizelemente 8,9 von der entsprechenden Eigenschaft der Heizelemente 1 als logische Eins und die Übereinstimmung der entsprechenden Eigenschaft als logische Null verwendet oder umgekehrt. Konkret lässt sich z.B. der Widerstand der entsprechenden Heizelemente verwenden, der durch eine gezielte thermische Veränderung von Heizelementen durch Bestromung mit sehr hohen Strömen oder über eine längere Zeit hinweg beeinflusst, konkret gegenüber einem Normwiderstand erhöht, werden kann. Beispielsweise können Heizelemente 1 mit einem Normwiderstand von 1k Ω verwendet werden und durch Dauerbestromung Widerstände von 2-10k Ω bei einem oder beiden der weiteren Heizelemente 8,9 hervorgerufen werden. Diese Dauerbestromung kann beispielsweise durch eine entsprechende Ansteuerung durch die Ansteuerschaltung 2 bewirkt werden.

Bei zwei weiteren Heizelementen 8,9 sind somit vier Codes denkbar: Beide weiteren Heizelemente 8, 9 könnten den Normwiderstand aufweisen (Code 00), das weitere Heizelement 8 könnte den Normwiderstand aufweisen und das weitere Heizelement 9 einen abweichenden Widerstand (Code 01), nur das weitere Heizelement 9 könnte den Normwiderstand aufweisen und das weitere Heizelement 8 einen abweichenden Widerstand (Code 10), oder beide weiteren Heizelemente 8,9, könnten einen abweichenden Widerstand aufweisen (Code 11).

Figur 1b zeigt den Druckkopf 10 aus Figur 1a, betrachtet aus der entgegengesetzten Richtung. Aus dieser Richtung schaut man auf einen Aluminiumblock 5, der flächig auf einem Abschnitt einer Leiterplatte 3 und des in Figur 1b durch den Aluminiumblock 5 verdeckten Substrats 11 angeordnet und mit Befestigungspunkten 4 auf diesem befestigt ist. Eine Anschluss-Steckverbindung 6 ist mit Kontaktstiften 7 mit der Leiterplatte bzw. genauer gesagt mit nicht dargestellten Leiterbahnen der Leiterplatte verbunden.

Figur 2 zeigt eine Blockdarstellung der Komponenten eines Thermodruckers 20. Man erkennt einen beispielsweise wie in Figur 1a und 1b dargestellt ausgeführten Druckkopf 21 mit einer druckkopfseitigen Anschluss-Steckverbindung 22 und eine Geräteelektronik 26, die eine Prüfschaltung 25 zur Druckkopfverifizierung und eine mit der Prüfschaltung 25 über eine Signalstrecke 27 verbundene gerätelektronikseitige Anschluss-Steckverbindung 24 aufweist. Ein Verbindungskabel 23 verbindet die druckkopfseitige Anschluss-Steckverbindung 22 und die geräteelektronikseitige Anschluss-Steckverbindung 24.

Die Prüfschaltung 25 zur Druckkopfverifizierung ist ausgelegt, um zu überprüfen, ob zumindest die weiteren Heizelemente 8,9 die Normeigenschaft für die Heizelemente 1 aufweisen, also ob die Heizemelente 8 bzw. 9 eine logische Eins oder eine logische Null darstellen. Diese Prüfung kann z.B. bei jedem Einschaltvorgang des Thermodruckers 20 oder bei jedem Druckbefehl an den Thermodrucker 20 erfolgen.

Wird zum Beispiel als Normeigenschaft ein Widerstand des Heizelements 1,8,9 von 1 kΩ verwendet, könnte die Prüfschaltung Kommandos an die Ansteuerelektronik 2 senden, nacheinander eine definierte Spannung an jeweils eines der interessierenden Heizelemente 1,8,9 abzugeben und entweder, falls die Ansteuerelektronik dazu ausgelegt ist, den resultierenden Strom, der durch das interessierende Heizelement 1,8,9 fließt, zu messen und den gemessenen Wert an die Prüfschaltung 25 weiterzuleiten oder das Antwortsignal des interessierenden Heizelementes 1,8,9 über das Verbindungskabel an die Prüfschaltung 25 weiterzuleiten, die in diesem Fall das Antwortsignal entweder durch eine Strommessung oder durch Vergleich mit einem dem Normsignal entsprechenden Referenzstrom auswertet.

Für Heizelemente 1, die innerhalb des Druckbereichs liegen, kann dadurch die ordnungsgemäße Funktion des Heizelements überprüft werden. Für die weiteren Heizelemente 8,9, die außerhalb des Druckbereichs liegen, wird auf dieses Weise bestimmt, ob sie eine logische Eins oder eine logische Null repräsentieren.

Um aus diesen Informationen zu ermitteln, ob der richtige Druckkopf 10,21 verwendet wird, ist es nötig, den Code für den richtigen Druckkopf 10,21 in der Geräteelektronik 26 zu hinterlegen, beispielsweise in einem Speicherelement der Geräteelektronik 26 oder der Prüfschaltung 25, und einen Vergleich zwischen dem richtigen und dem ermittelten Code vorzunehmen. Im vorliegenden Beispiel könnte bei nur zwei weiteren Heizelementen 8,9 bei einem gegebenen Thermodrucker 20 einer von vier unterschiedlichen Codes der richtige sein.

Stellt die Geräteelektronik 26 fest, dass ein Druckkopf 10,21 mit falscher Codierung eingebaut ist, kann ein entsprechendes Alarmsignal zur Anzeige auf einem Display des Thermodruckers 20 oder eines diesen ansteuernden Gerätes ausgelöst werden. Dies kann z.B. ein Warnhinweis an den Benutzer, dass mit dem Druckkopf 10,21 keine adäquaten Druckresultate gewährleistet sind, sein, der endgültig oder für eine gewisse Zeitdauer, z.B. für 10 Minuten, quittiert werden kann. Natürlich ist ebenfalls denkbar, dass das Alarmsignal zum Abbruch des Druckbefehls führt, so dass ein Thermodrucker 20 mit falschem Druckkopf 10,21 nicht mehr verwendbar ist.

Welcher Druckkopf 10,21 nachzuliefern ist, wenn der bisher verwendete Druckkopf 10,21 verbraucht ist, kann durch einen legitimierten Ersatzteillieferanten beispielsweise anhand einer bei der Bestellung eines neuen Druckkopfes 10,21 anzugebenden Gerätenummer ermittelt werden. Ein Hersteller von Druckköpfen 10,21 die die Qualitätsstandards nicht erfüllen, erhält diese Informationen nicht. Entweder muss dieser dann auf gut Glück einen Druckkopf 10,21 liefern, was bereits bei 2 weiteren Heizelementen 8,9 nur in 25% der Fälle erfolgreich ist, oder der Kunde des minderwertigen Herstellers muss diesem seinen Drucker zeitweilig überlassen, damit dieser alle Möglichkeiten ausprobieren kann.

Somit ist durch die Erfindung zuverlässig gewährleistet, dass stets eine ideale Druckqualität eines Thermodruckers 20 wegen Verwendung des optimal angepassten Druckkopfes 10,21 erzielt werden kann.

### Bezugszeichenliste

- 1: Heizelement
- 2: Ansteuerelektronik
- 3: Leiterplatte
- 4: Befestigungspunkt
- 5: Aluminiumkörper
- 6,22: druckkopfseitige Anschluss-Steckverbindung
- 7: Kontaktstift
- 8,9: weitere Heizelemente
- 10,21: Druckkopf
- 11: Substrat
- A,A': Begrenzungslinie
- 20: Thermodrucker
- 23: Verbindungskabel
- 24: geräteelektronikseitige Anschluss- Steckverbindung
- 25: Prüfschaltung
- 26: Geräteelektronik
- 27: Signalstrecke

## Patentansprüche

1. Thermodrucker (20) mit einer Geräteelektronik (26) zur Ansteuerung eines Druckkopfes (10,21) und einem von der Geräteelektronik (26) ansteuerbaren Druckkopf (10,21) mit einer Vielzahl von Heizelementen (1), wobei die Geräteelektronik (26) eine Prüfschaltung (25) zur Druckkopfverifizierung aufweist, wobei der Druckkopf (10,21) ein oder mehrere weitere Heizelemente (8,9) aufweist, deren Eigenschaften hinsichtlich des elektrischen Widerstands der Heizelemente (1,8,9) abweichen,
**dadurch gekennzeichnet, dass**
die Prüfschaltung (25) zur Druckkopfverifizierung zur Prüfung des elektrischen Widerstands an zumindest einigen der Heizelemente (1,8,9) ausgelegt ist.

2. Thermodrucker (20) nach Anspruch 1,
**dadurch gekennzeichnet, dass**
der Druckkopf (10,21) einen Druckbereich (A-A')aufweist, in dem einige der Heizelemente (1) in mindestens einer Linie angeordnet sind, wobei ein oder mehrere weitere Heizelemente (8,9) außerhalb des Druckbereichs angeordnet sind.

3. Thermodrucker (20) nach Anspruch 2,
**dadurch gekennzeichnet, dass**
die Prüfschaltung (25) nur zur Prüfung von Heizelementen (8,9) ausgelegt ist, die außerhalb des Druckbereichs angeordnet sind.

4. Thermodrucker (20) nach einem der Ansprüche 1 oder 2,
**dadurch gekennzeichnet, dass**
die Prüfschaltung (25) zur Prüfung sämtlicher Heizelemente (1,8,9) ausgelegt ist.

5. Verfahren zur Herstellung eines Druckkopfes (10,21) für einen Thermodrucker nach einem der Ansprüche 1 bis 4 (20), umfassend die Schritte
Bereitstellen eines Substrats(11) mit einer Vielzahl von Heizelementen (1,8,9), die mindestens eine Linie von Heizelementen (1) aufweist, und einer Ansteuerelektronik (2), mittels derer die Heizelemente (1,8,9) ansteuerbar sind;
Festlegen eines Druckbereiches des Druckkopfes (10,21), in dem ein Druckmedium mit dem Druckkopf (10,21) bedruckbar ist, wobei der Druckbereich (A-A')so festgelegt wird, dass ein oder mehrere Heizelemente (8,9) außerhalb des Druckbereichs liegen; und
Durchführen einer gezielten Änderung des elektrischen Widerstands eines oder mehrerer der außerhalb des Druckbereiches liegenden Heizelemente (8,9);
Wobei die Schritte in der oben angegebenen Reihenfolge durchlaufen werden.

6. Verfahren nach Anspruch 5,
**dadurch gekennzeichnet, dass**
dass die gezielte Änderung des elektrischen Widerstands durch thermische Behandlung erfolgt.

7. Verfahren nach Anspruch 6,
**dadurch gekennzeichnet, dass**
die thermische Behandlung durch Bestromung der Heizelemente (8,9) erfolgt.

8. Verfahren nach Anspruch 7,
**dadurch gekennzeichnet, dass**
die Bestromung während der thermischen Behandlung durch die Ansteuerelektronik (2) gesteuert wird.

## Claims

1. Thermal printer (20) comprising an instrument electronics (26) for controlling a print head (10, 21), and a print head (10, 21) which can be controlled by the instrument electronics (26) and has a plurality of heating elements (1), the instrument electronics (26) comprising a test circuit (25) for checking the print head, the print head (10, 21) comprising one or more further heating elements (8, 9), the characteristics of which differ in respect of the electrical resistance of the heating elements (1, 8, 9), **characterised in that** the test circuit (25) for checking the print head is configured to test the electrical resistance at at least some of the heating elements (1, 8, 9).

2. Thermal printer (20) according to claim 1, **characterised in that** the print head (10, 21) has a printing region (A-A') in which some of the heating elements (1) are arranged in at least one line, one or more further heating elements (8, 9) being arranged outside the printing region.

3. Thermal printer (20) according to claim 2, **characterised in that** the test circuit (25) is only configured to test heating elements (8, 9) which are arranged outside the printing region.

4. Thermal printer (20) according to either claim 1 or claim 2, **characterised in that** the test circuit (25) is configured to test all the heating elements (1, 8, 9).

5. Method for producing a print head (10, 21) for a thermal printer (20) according to any one of claims 1 to 4, comprising the following steps:
providing a substrate (11) having a plurality of heating elements (1, 8, 9), which plurality has at least one line of heating elements (1), and a drive electronics (2), by which the heating elements (1, 8, 9) can be controlled;
establishing a printing region of the print head (10, 21) in which a printing medium can be printed by the print head (10, 21), the printing region (A-A') being established such that one or more heating elements (8, 9) are located outside the printing region; and
implementing a specific change in the electrical resistance of one or more of the heating elements (8, 9) located outside the printing region;
wherein the steps are carried out in the sequence stated above.

6. Method according to claim 5, **characterised in that** the electrical resistance is changed specifically by a thermal treatment.

7. Method according to claim 6, **characterised in that** the thermal treatment is carried out by supplying the heating elements (8, 9) with current.

8. Method according to claim 7, **characterised in that** the supply of current during the thermal treatment is controlled by the drive electronics (2).

## Revendications

1. Imprimante thermique (20) comprenant une électronique d'appareil (26) pour la commande d'une tête d'impression (10, 21), une tête d'impression (10, 21) pouvant être commandée par l'électronique de l'appareil (26), ainsi que plusieurs éléments chauffants (1), l'électronique de l'appareil (26) comportant un circuit de contrôle (25) pour vérifier la tête d'impression, la tête d'impression (10, 21) comportant un ou plusieurs autres éléments chauffants (8, 9) dont les propriétés se distinguent en ce qui concerne la résistance électrique des éléments chauffants (1, 8, 9),
**caractérisée en ce que**
le circuit de contrôle (25) pour vérifier la tête d'impression est conçu, pour le contrôle de la résistance électrique d'au moins certains éléments chauffants (1, 8, 9).

2. Imprimante thermique (20) conforme à la revendication 1,
**caractérisée en ce que**
la tête d'impression (10, 21) comporte une zone d'impression (A-A') dans laquelle certains éléments chauffants (1) sont disposés selon au moins une ligne, un ou plusieurs autres éléments chauffants (8, 9) étant situé(s) à l'extérieur de cette zone d'impression.

3. Imprimante thermique (20) conforme à la revendication 2,
**caractérisée en ce que**
le circuit de contrôle (25) n'est conçu que pour contrôler des éléments chauffants (8, 9) qui sont situés à l'extérieur de la zone d'impression.

4. Imprimante thermique (20) conforme à l'une des revendications 1 ou 2,
**caractérisée en ce que**
le circuit de contrôle (25) est conçu pour contrôler la totalité des éléments chauffants (1, 8, 9).

5. Procédé d'obtention d'une tête d'impression (10, 21) pour une imprimante thermique (20) conforme à l'une des revendications 1 à 4, comprenant les étapes consistant à :
- préparer un substrat (11) comportant plusieurs éléments chauffants (1, 8, 9) comprenant au moins une ligne d'éléments chauffants (1) et une électronique de commande (2) permettant de commander les éléments chauffants (1, 8 9),
- déterminer une zone d'impression de la tête d'impression (10, 21) dans laquelle un fluide sous pression peut être comprimé par la tête d'impression (10, 21), la zone de pression (A-A') étant déterminée de sorte qu'un ou plusieurs élément(s) chauffant(s) (8, 9) soi(en)t situé(s) à l'extérieur de cette zone de pression, et
- modifier de façon sélective les résistances électriques d'un ou de plusieurs élément(s) chauffant(s) (8, 9) situé(s) à l'extérieur de la zone d'impression, ces étapes étant mises en oeuvre selon la succession susmentionnée.

6. Procédé conforme à la revendication 5,
**caractérisé en ce que**
la modification sélective de la résistance électrique est effectué par traitement thermique.

7. Procédé conforme à la revendication 6,
**caractérisé en ce que**
le traitement thermique est effectué par alimentation en courant des éléments chauffants (8, 9).

8. Procédé conforme à la revendication 7,
**caractérisé en ce que**
l'alimentation en courant est commandée par l'électronique de commande (2) pendant le traitement thermique.
